# EUROPÄISCHE PATENTSCHRIFT

(11) **EP 2 567 931 B1**
(45) Veröffentlichungstag und Bekanntmachung des Hinweises auf die Patenterteilung: **17.06.2015**
(21) Anmeldenummer: 12183359.4
(22) Anmeldetag: 06.09.2012
(51) Int. Cl.: A47B 9/20, B66F 7/14, B66F 7/20, B66F 7/28, B25H 1/16, A47B 13/02

(54) **Hubeinrichtung**
Lifting device
Dispositif de levage

(30) Priorität: 08.09.2011 DE 202011051240 U
(43) Veröffentlichungstag der Anmeldung: 13.03.2013
(73) Patentinhaber: RK Rose + Krieger GmbH Verbindungs- und Positioniersysteme, 32423 Minden (DE)
(72) Erfinder: Exner, Frank, 31675 Bückeburg (DE)
(74) Vertreter: Kleine, Hubertus

(56) Entgegenhaltungen:
- EP-A1- 0 594 378
- DE-U1- 8 913 417
- FR-A1- 2 956 106
- JP-A- 2007 320 690

## Beschreibung

Die vorliegende Erfindung betrifft eine Hubeinrichtung mit wenigstens zwei teleskopierbaren Hubsäulen mit jeweils einer elektromotorischen Antriebseinheit, einem Standfuß, an dem die Hubsäulen festgelegt sind, und einer mit den ausfahrbaren Teleskoprohren der Hubsäulen in Wirkverbindung stehenden Arbeitsplatte, wobei zumindest zwischen der Arbeitsplatte und den ein- und ausfahrbaren Teleskoprohren der Hubsäulen ein flächiges Justierelement zum Ausrichten der Arbeitsplatte vorgesehen ist.

Die erfindungsgemäße Hubeinrichtung könnte auch als Arbeitstisch bezeichnet werden. Die Höhenverstellung der Arbeitsplatte ist beispielsweise notwendig, wenn Personen unterschiedlicher Größe an der Hubeinrichtung arbeiten. Die Einstellung der Arbeitsplatte kann dann individuell vorgenommen werden.

Es sind wenigstens zwei teleskopierbare Hubsäulen notwendig, da dadurch die Stabilität der Hubeinrichtung erhöht wird und auch relativ schwere auf der Arbeitsplatte abgestellte Lasten in der Höhe verstellt werden können.

Jede teleskopierbare Hubsäule weist ein fest mit dem Standfuß verbundenes, äußeres Führungsrohr und wenigstens ein gegenüber dem Führungsrohr verfahrbares Teleskoprohr auf. Die Antriebseinheiten sind üblicherweise Spindeltriebe, die mit einem elektromotorischen Getriebemotor ausgestattet sind, wobei auch Ausführungen möglich sind, bei denen die ausfahrbaren Teleskoprohre aller Hubsäulen von einem gemeinsamen Antriebsgetriebemotor angetrieben werden. Die Führungsrohre und die Teleskoprohre bestehen aus Aluminiumprofilen, die im Strangpressverfahren hergestellt wurden.

Insbesondere, wenn jede Hubsäule mit einem Antriebsgetriebemotor ausgestattet ist, ist es unvermeidbar, dass die Teleskoprohre nicht im Synchronlauf ausgefahren werden, wobei die Abweichungen relativ gering sind. Dies führt jedoch zu Verspannungen der Arbeitsplatte und zu einer Überbelastung der Antriebsteile der Antriebseinheit. Bei einer Überbelastung ist davon auszugehen, dass die Antriebsteile einem erhöhten Verschleiß unterliegen, und dass die Betriebsdauer entsprechend herabgesetzt wird.

Aus der Druckschrift FR 2 956 106 A1 ist eine Hubeinrichtung bekannt, bei der Teleskophubrohre auf eine Zwischenplatte wirken, die über eine Anordnung von sechs Verstellelementen, die einen Hexapod bilden, mit einer Arbeitsplatte verbunden ist. Die Anordnung aus der Zwischenplatte und den Verstellelementen stellt ein flächiges Justierelement dar, mit dessen Hilfe die Arbeitsplatte ausgerichtet werden kann. Die Gefahr von Verspannungen wird durch diese Anordnung, die zudem mechanisch aufwendig ist, jedoch nicht verringert.

Der Erfindung liegt die Aufgabe zugrunde, eine Hubeinrichtung der eingangs näher beschriebenen Art so auszulegen, dass in konstruktiv einfacher Weise Verspannungen der Arbeitsplatte und Überbelastungen der Antriebsteile der Antriebseinheiten vermieden werden.

Die gestellte Aufgabe wird dadurch gelöst, dass das flächige Justierelement zwei beabstandete Einzelplatten aufweist, und dass zwischen den Einzelplatten elastische Dämpfungselemente vorgesehen sind, die mittels Befestigungsschrauben an der oberen und/oder unteren Einzelplatte befestigt sind.

Das Justierelement könnte auch als Zwischenelement oder als Adapter gesehen werden, um die Arbeitsplatte gegenüber den Hubsäulen so auszurichten, dass sie in einer exakt horizontalen Ebene steht. Durch die elastischen Dämpfungselemente werden Verspannungen vermieden, so dass auch die Antriebsteile nicht überlastet werden, so dass sie entsprechend leichtgängig die Verstellbewegungen durchführen können. Um diese exakt horizontale Lage der Arbeitsplatte zu erreichen, muss das Justierelement so ausgelegt sein, dass eine feinfühlige Verstellung möglich ist.

Bevorzugt sind diese Dämpfungselemente jedoch an der oberen Einzelplatte festgelegt, da eine solche Ausführung montagefreundlich ist und auch die Einstellung erleichtert. Die Dämpfungselemente sind in einer Ausführung Gummifedern, so dass das flächige Justierelement eine, wenn auch geringe Elastizität aufweist.

Besonders vorteilhaft ist, wenn die Dämpfungselemente mit einer der Einzelplatten fest verbunden sind, wobei ein zentrisch angeordnetes Verbindungselement mit beiden Einzelplatten fest verbunden ist. Dieses Verbindungselement ist wiederum nach Art einer Gummifeder und demzufolge elastisch gestaltet und durch zwei eingedrehte Schrauben mit der oberen und der unteren Einzelplatte fest verbunden. Die Mittellängsachsen der Schrauben bilden dann eine Achse für die Ausrichtbewegung des Justierelementes.

Damit der Raum zwischen der oberen und der unteren Einzelplatte nicht zugänglich ist, ist vorgesehen, dass aus Sicherheitsgründen zwischen den Einzelplatten in den Randbereichen ein umlaufender Sicherheitskranz aus einem elastisch verformbaren Material angeordnet ist. Da der Sicherheitskranz aus einem elastischen Material besteht, ist es möglich, dass die Einzelplatten relativ zueinander bewegt bzw. eingestellt werden. Außerdem wird das Eindringen von Schmutz in diesen Raum verhindert.

Es ist allgemein bekannt, dass die raumseitigen Flächen von Fußböden nicht exakt in einer horizontalen Ebene verlaufen, bedingt durch die Bauweise, beispielsweise gegossene Böden oder Decken mit einer darauf aufgebrachten Schicht aus Zementestrich. Solche Umstände führen dazu, dass der Standfuß entsprechend schräg steht, wenn auch nur geringfügig. Dies führt dazu, dass die Hubsäulen bzw. die äußeren Führungsrohre nicht exakt vertikal verlaufen. Um auch hier eine Ausrichtung zu ermöglichen, ist in weiterer Ausgestaltung vorgesehen, dass zwischen dem Standfuß und den äußeren Führungsrohren der Hubsäulen ein weiteres flächiges Einstellelement zum Ausrichten der Hubsäulen vorgesehen ist. Dadurch werden die Führungsrohre in eine exakt vertikale Stellung gebracht.

Eine besonders konstruktiv einfache Ausführung für das flächige Einstellelement ist gegeben, wenn dieses aus zwei beabstandeten Zwischenplatten besteht, dass die untere Zwischenplatte mit dem Standfuß und die obere Zwischenplatte mit den Führungsrohren der Hubsäulen verbunden sind. Die Einstellung der oberen Zwischenplatte zur unteren Zwischenplatte ist besonders einfach und leicht, wenn die obere und die untere Zwischenplatte durch Ausrichthülsen mit Innen- und Außengewinden miteinander in Wirkverbindung stehen, so dass die Ausrichtung durch Verdrehen der Ausrichthülse erfolgt, die mit einem Kopf, vorzugsweise in Form eines Sechskantes ausgestattet ist. Die Verbindung ist jedoch durch Befestigungsschrauben gewährleistet, wobei jede Ausrichthülse mit ihrem Außengewinde in die obere Zwischenplatte eingedreht ist, und von der oberen und unteren Seite hindurch oder von der unteren Seite hinein, durch eine Gewindebohrung mit einer Befestigungsschraube festsetzbar ist. Diese Befestigungsschrauben ermöglichen dann die Verstellung der oberen Zwischenplatte zur unteren, da die untere Zwischenplatte unbeweglich ist.

Damit zum Ausrichten bzw. Einstellen des Justierelementes und des Einstellelementes keine Wasserwaage notwendig ist, ist vorgesehen, dass in dem Justierelement und/oder dem Einstellelement wenigstens eine Libelle installiert ist, wobei diese auch ausschließlich der laufenden Kontrolle dient.

Das obere flächige Justierelement ist ein elastisches Ausrichtelement, während das untere Einstellelement ein statisches Ausrichtelement ist.

Anhand der beiliegenden Zeichnungen wird die Erfindung noch näher erläutert.

Es zeigen:
- Figur 1: das der Arbeitsplatte zugeordnete flächige Justierelement in einer perpektivischen Darstellung, teilweise aufgeschnitten,
- Figur 2: das zentrisch angeordnete Verbindungselement gemäß der Figur 1 als Einzelheit,
- Figur 3: das dem Standfuß zugeordnete flächige Einstellelement in einer perspektivischen Darstellung,
- Figur 4: die Gewindehülse als Einzelheit zur Verbindung der Zwischenplatten des Einstellelementes und
- Figuren 5 und 6: die Verbindungen der Zwischenplatten mittels einer Befestigungsschraube in zwei verschiedenen Ausführungen.

Aus Gründen der vereinfachten Darstellung ist die Hubeinrichtung mit den Hubsäulen nicht dargestellt. Die Hubsäulen bestehen in einer bevorzugten Ausführung aus einem fest stehenden äußeren Führungsrohr und einem ein- und ausfahrbaren Teleskoprohr. Die Hubsäulen sind in nicht dargestellter Weise fest mit einem Standfuß verbunden. Die ein- und ausfahrbaren Teleskoprohre sind mit dem in der Figur 1 dargestellten flächigen Justierelement 10 verbunden. Dieses Justierelement 10 ist fest mit der nicht dargestellten Arbeitsplatte verbunden, also indirekt mit den Teleskoprohren verbunden. Jede Hubsäule weist eine elektromotorische Antriebseinheit auf, die beispielsweise einen Antriebsgetriebemotor, eine rotierend antreibbare Spindel und eine darauf aufgesetzte, gegen Drehung gesicherte Spindelmutter aufweist.

Das Justierelement 10 besteht aus zwei im Abstand zueinander angeordneten Einzelplatten 11, 12 und zwischen den Einzelplatten angeordnete Dämpfungselemente 13, wobei zentrisch ein ähnliches Verbindungselement 14 angeordnet ist, welches in der Figur 2 dargestellt ist. Die Dämpfungselemente 13 sind als Gummifedern ausgebildet, die mittels Senkkopfschrauben 15 mit der oberen, der Arbeitsplatte zugeordneten Einzelplatte 11 verbunden sind. Dieses Verbindungselement 14 ist elastisch, jedoch im Gegensatz zu den Dämpfungselementen 13 durch zwei Senkkopfschrauben 16, 17, die fluchtend zueinander stehen, mit der oberen Einzelplatte 11 und der unteren Einzelplatte 12 verbunden.

Wie die Figur 1 zeigt, ist die Hubeinrichtung im dargestellten Ausführungsbeispiel mit vier Hubsäulen ausgestattet. Dazu sind in dem Justierelement 10 vier Ausnehmungen bzw. Öffnungen 18 vorgesehen, in die die Endbereich der ausfahrbaren Teleskoprohre eingreifen. Bezogen auf die Längs- und Querachse des Justierelementes 10 sind diese Ausnehmungen 18 spiegelbildlich zueinander angeordnet. Die Ausnehmungen 18 sind in der Grundkontur viereckig, jedoch sind die Kanten abgerundet.

Es ergibt sich aus der Figur 1, dass die obere Einzelplatte 11 gegenüber der unteren Einzelplatte 12 einstellbar bzw. relativ bewegt werden kann. Die Mittellängsachsen der beiden Senkkopfschrauben 16, 17 bilden dann eine Bezugsachse. Die Einstellung erfolgt durch Verdrehen der Senkkopfschrauben 15.

Damit in den Raum zwischen der Einzelplatte 11 und der Einzelplatte 12 nicht eingegriffen werden kann, ist in den Randbereichen ein umlaufender Sicherheitskranz 28 aus einem elastischen Material eingesetzt.

Das in der Figur 3 dargestellte flächige Einstellelement 19 besteht aus zwei im Abstand zueinander angeordneten Zwischenplatten 20, 21. Diese Zwischenplatten 20, 21 sind im dargestellten Ausführungsbeispiel über vier in den Eckbereichen angeordnete Ausrichthülsen 22 und die Ausrichthülsen 22 durchgreifende Befestigungsschrauben 23 miteinander verbunden. Die Befestigungsschrauben 23 können gemäß der Figur 3 sowohl von oben als auch von unten her in die Ausrichthülsen 22 eingedreht werden. Die Anordnung der Ausrichthülsen 22 in den Eckbereichen bietet den Vorteil, dass sie durch den Standfuß nicht verdeckt werden, so dass sie zugänglich sind. Bevorzugt werden die Befestigungsschrauben 23 jedoch von oben her in die Ausrichthülsen 22 eingedreht, da sie dann besser zugänglich sind.

Zur genauen Ausrichtung, die jedoch auch mit einer Wasserwaage erfolgen kann, ist in der oberen Zwischenplatte 20 eine Libelle 24 eingesetzt, die aber vorwiegend der laufenden Kontrolle dient.

Die Figur 4 zeigt die Ausrichthülse 22 als Einzelheit. Die Ausrichthülsen 22 sind mit Köpfen 25, vorzugsweise in Form eines Sechskantes, versehen, deren Konturen gegenüber dem zylindrischen Schaft vorstehen. Die Ausrichthülsen sind mit Außengewinden 26 und Innengewindebohrungen 27 versehen. Die Innengewindebohrungen 27 sind Durchgangsbohrungen. Die Figuren 5 und 6 zeigen, dass die Ausrichthülsen 22 in Gewindebohrungen der oberen Zwischenplatte 20 eingeschraubt sind.

Es ergibt sich aus den Figuren 4 und 5, dass durch Verdrehen der Ausrichthülsen 23 die obere Zwischenplatte 20 gegenüber der unteren Zwischenplatte 21 bewegt werden kann, so dass die Führungsrohre der Hubsäulen exakt vertikal stehen. Die Festsetzung der Ausrichthülsen erfolgt durch die Befestigungsschrauben 23.

Die Erfindung ist nicht auf das dargestellte Ausführungsbeispiel beschränkt. Wesentlich ist, dass die Arbeitsplatte an einem aus zwei Einzelplatten 11, 12 bestehenden Justierelement 10 festgelegt ist, so dass sie exakt in eine horizontale Lage gedreht werden kann. Je nach den örtlichen Gegebenheiten kann es zum Ausgleich von Unebenheiten im Fußboden oder im Fußbodenbelag notwendig sein, dass zwischen den Hubsäulen und dem Standfuß ein weiteres flächiges Einstellelement 19 vorgesehen wird, welches aus zwei Zwischenplatten 20, 21 besteht, die relativ zueinander bewegbar sind. Die Hubeinrichtung kann auch als Hubgerätschaft bezeichnet werden.

## Patentansprüche

1. Hubeinrichtung mit wenigstens zwei teleskopierbaren Hubsäulen mit jeweils einer elektromotorischen Antriebseinheit, einem Standfuß, an dem die Hubsäulen festgelegt sind, und einer mit den ausfahrbaren Teleskoprohren der Hubsäulen in Wirkverbindung stehenden Arbeitsplatte, wobei zumindest zwischen der Arbeitsplatte und den ein- und ausfahrbaren Teleskoprohren der Hubsäulen ein flächiges Justierelement (10) zum Ausrichten der Arbeitsplatte vorgesehen ist, **dadurch gekennzeichnet, dass** das flächige Justierelement zwei beabstandete Einzelplatten (11, 12) aufweist, und dass zwischen den Einzelplatten (11, 12) elastische Dämpfungselemente (13) vorgesehen sind, die mittels Befestigungsschrauben (15) an der oberen und/oder unteren Einzelplatte (11, 12) befestigt sind.

2. Hubeinrichtung nach Anspruch 1, **dadurch gekennzeichnet, dass** die Dämpfungselemente (13) mit einer der Einzelplatten (11, 12) fest verbunden sind, wobei ein zentrisch angeordnetes Verbindungselement (14) mit beiden Einzelplatten (11, 12) fest verbunden ist.

3. Hubeinrichtung nach Anspruch 2, **dadurch gekennzeichnet, dass** das Verbindungselement (14) elastisch ausgebildet ist und mittels zweier fluchtender Schrauben (16, 17) mit den Einzelplatten (11, 12) verbunden ist.

4. Hubeinrichtung nach einem oder mehreren der vorstehenden Ansprüche, **dadurch gekennzeichnet, dass** das zwischen den Einzelplatten (11, 12) in den Randbereichen ein umlaufender Sicherheitskranz (28) aus einem elastisch verformbaren Material angeordnet ist.

5. Hubeinrichtung nach Anspruch 1, **dadurch gekennzeichnet, dass** zwischen dem Standfuß und den äußeren Führungsrohren der Hubsäulen ein weiteres flächiges Einstellelement (19) zum Ausrichten der Hubsäulen vorgesehen ist.

6. Hubeinrichtung nach Anspruch 5, **dadurch gekennzeichnet, dass** das flächige Einstellelement (19) aus zwei beabstandeten Zwischenplatten (20, 21) besteht, dass die untere Zwischenplatte (21) mit dem Standfuß und die obere Zwischenplatte (20) mit den Führungsrohren der Teleskopsäulen verbunden ist.

7. Hubeinrichtung nach Anspruch 5 oder 6, **dadurch gekennzeichnet, dass** die obere und untere Zwischenplatte (20, 21) durch Ausrichthülsen (22) mit Außengewinden (26) und Innengewindebohrungen miteinander in Wirkverbindung stehen.

8. Hubeinrichtung nach Anspruch 7, **dadurch gekennzeichnet, dass** jede Ausrichthülse (22) mit ihrem Außengewinde (26) in die obere Zwischenplatte (20) eingedreht ist, und mittels eines Kopfes (25) verstellbar ist, und von der oberen und unteren Seiten hindurch oder von der unteren Seite hinein durch eine Gewindebohrung (27) mit einer Befestigungsschraube (23) festsetzbar ist.

9. Hubeinrichtung nach einem oder mehreren der Ansprüche 6 bis 8, **dadurch gekennzeichnet, dass** das in der oberen Zwischenplatte (20) des Einstellelementes (19) eine Libelle (24) eingesetzt ist.

## Claims

1. Lifting device with at least two telescopic lifting columns each having an electric motor drive unit, a base on which the lifting columns are fixed, and a worktop which is operatively connected to the extendable telescopic tubes of the lifting columns, wherein a planar adjustment element (10) for aligning the worktop is provided at least between the worktop and the retractable and extendable telescopic tubes of the lifting columns, **characterized in that** the planar adjustment element has two spaced-apart individual plates (11, 12), and **in that** elastic damping elements (13) are provided between the individual plates (11, 12), the damping elements being fastened to the upper and/or lower individual plate (11, 12) by means of fastening screws (15).

2. Lifting device according to Claim 1, **characterized in that** the damping elements (13) are fixedly connected to one of the individual plates (11, 12), wherein a centrally arranged connecting element (14) is fixedly connected to the two individual plates (11, 12).

3. Lifting device according to Claim 2, **characterized in that** the connecting element (14) is of elastic design and is connected to the individual plates (11, 12) by means of two aligning screws (16, 17).

4. Lifting device according to one or more of the preceding claims, **characterized in that** an encircling safety ring (28) made from an elastically deformable material is arranged in the edge regions between the individual plates (11, 12).

5. Lifting device according to Claim 1, **characterized in that** a further planar setting element (19) for aligning the lifting columns is provided between the base and the outer guide tubes of the lifting columns.

6. Lifting device according to Claim 5, **characterized in that** the planar setting element (19) consists of two spaced-apart intermediate plates (20, 21), **in that** the lower intermediate plate (21) is connected to the base and the upper intermediate plate (20) is connected to the guide tubes of the telescopic columns.

7. Lifting device according to Claim 5 or 6, **characterized in that** the upper and lower intermediate plate (20, 21) are operatively connected to each other by alignment sleeves (22) with external threads (26) and internally threaded bores.

8. Lifting device according to Claim 7, **characterized in that** each alignment sleeve (22) is screwed by the external thread (26) thereof into the upper intermediate plate (20) and is adjustable by means of a head (25), and is fixable through a threaded bore (27) from the upper and lower sides or from the lower side with a fastening screw (23).

9. Lifting device according to one or more of Claims 6 to 8, **characterized in that** a spirit level (24) is inserted in the upper intermediate plate (20) of the setting element (19).

## Revendications

1. Dispositif de levage comprenant au moins deux colonnes de levage télescopiques comprenant chacune une unité d'entraînement électromotrice, un pied d'appui sur laquelle sont fixées les colonnes de levage, et un plateau de travail en liaison fonctionnelle avec les tubes télescopiques déployables des colonnes de levage, dans lequel il est prévu au moins entre le plateau de travail et les tubes télescopiques repliables et déployables des colonnes de levage un élément d'ajustage plan (10) permettant d'aligner le plateau de travail, **caractérisé en ce que** l'élément d'ajustage plan comporte deux plateaux indépendants (11, 12) situés à distance l'un de l'autre, et, entre ces plateaux indépendants (11, 12) sont prévus des éléments d'amortissement élastiques (13) qui sont fixés au moyen de vis de fixation (15) sur la plaque indépendante (11, 12) supérieure et/ou inférieure.

2. Dispositif de levage conforme à la revendication 1,
**caractérisé en ce que** les éléments d'amortissement (13) sont reliés solidairement à l'un des plateaux indépendants (11, 12), un élément de liaison central (14) étant relié solidairement aux deux plateaux indépendants (11, 12).

3. Dispositif de levage conforme à la revendication 2,
**caractérisé en ce que**
l'élément de liaison (14) est élastique et est relié au plateau indépendant (11, 12) au moyen de deux vis (16, 17) alignées.

4. Dispositif de levage conforme à l'une ou plusieurs des revendications précédentes,
**caractérisé en ce que**
dans les zones de bord situées entre les plateaux indépendants (11, 12) est montée une couronne de sécurité périphérique (28) en un matériau élastiquement déformable.

5. Dispositif de levage conforme à la revendication 1 **caractérisée en ce qu'**il est prévu entre le pied d'appui et les tubes de guidage externes des colonnes de levage un autre élément de réglage plan (19) permettant l'alignement des colonnes de levage.

6. Dispositif de levage conforme à la revendication 5, **caractérisé en ce que** l'élément de réglage plan (19) est constitué de deux plateaux intermédiaires (20, 21) situés à distance l'un de l'autre, le plateau intermédiaire inférieur (21) étant fixé au pied d'appui tandis que le plateau intermédiaire supérieur (20) est relié au tubes de guidage des colonnes télescopiques.

7. Dispositif de levage conforme à la revendication 5 ou 6, **caractérisé en ce que** le plateau intermédiaire supérieur et le plateau intermédiaire inférieur (20, 21) sont mis en liaison fonctionnelle par l'intermédiaire de manchons d'alignement (22) ayant des filetages externes (26) ainsi que des perçages à taraudage interne.

8. Dispositif de levage conforme à la revendication 7, **caractérisé en ce que** chaque manchon d'alignement (22) est vissé par son filetage externe (26) dans le plateau intermédiaire supérieur (20) peut être réglé, au moyen d'une tête (25), et peut être serré par une vis de fixation (23) coopérant avec un perçage taraudé (27) au travers de ses faces supérieure et inférieure ou par sa face inférieure.

9. Dispositif de levage conforme à l'une ou plusieurs des revendications 6 à 8, **caractérisé en ce qu'**un niveau à bulle d'air (24) est introduit dans le plateau intermédiaire supérieur (20) de l'élément de réglage (19).
